# EUROPÄISCHE PATENTSCHRIFT

(11) **EP 0 356 627 B1**
(45) Veröffentlichungstag und Bekanntmachung des Hinweises auf die Patenterteilung: **19.10.1994**
(21) Anmeldenummer: 89109972.3
(22) Anmeldetag: 02.06.1989
(51) Int. Cl.: E05F 15/10

(54) **Stellantrieb für die Betätigung von Fenster, Türen od. dgl.**
Operating mechanism for windows, doors or the like
Mécanisme de manoeuvre pour fenêtres, portes ou similaires

(30) Priorität: 20.07.1988 DE 3824531
(43) Veröffentlichungstag der Anmeldung: 07.03.1990
(73) Patentinhaber: SIEGENIA-FRANK KG, 57074 Siegen (DE)
(72) Erfinder: Laufenburg, Willi, D-5901 Wilnsdorf-2 (DE); Kucharczyk, Eckhard, D-5901 Wilnsdorf-2 (DE)

(56) Entgegenhaltungen:
- DE-A- 3 202 930
- FR-A- 2 369 488
- GB-A- 1 284 540
- US-A- 3 717 954
- US-A- 4 137 796
- TECHNISCHE RUNDSCHAU, Nr. 2, 14. Januar 1975, Seiten 25,27; H. HAURI:"Kleinstmotorenbausteine"

## Beschreibung

Die Erfindung betrifft einen Stellantrieb für die Betätigung von Fenstern, Türen od. dgl., insbesondere zum Bewegen der Öffnungsflügel, welcher über einen drehbaren Antriebsdorn mit einem zumindest am Flügel angreifenden Stellglied gekuppelt oder kuppelbar ist, wobei ein Elektromotor mit dem Antriebsdorn über ein Untersetzungsgetriebe mit einem hohen Untersetzungsverhältnis in Verbindung steht, und wobei dieser Elektromotor als ein hochtouriger Kleinstspannungs-Gleichstrommotor ausgelegt ist.

Derartige Stellantriebe werden bei Fenstern, Türen od. dgl. benutzt, um den Öffnungsflügel zwangsweise zwischen seiner Schließlage und seiner Öffnungslage zu verstellen, wie das beispielsweise aus der DE-A- 32 02 930 sowie aus der US-A- 4 137 796 hervorgeht. Wie sich andererseits z.B. aus der US-A- 3 947 060 und der DE-A- 30 13 851 ergibt, sind solche Stellantriebe aber auch schon benutzt worden, um bei Fenstern, Türen od. dgl. deren Öffnungsflügel in seiner Schließlage am feststehenden Rahmen zu fixieren.

Gattungsgemäße Stellantriebe der zuerst genannten Art werden für die unterschiedlichsten Öffnungsbewegungen der Flügel von Fenstern, Türen od. dgl. benutzt, nämlich für die zwangsweise Kippbewegung, Klappbewegung und Drehbewegung wie auch Schiebebewegung der Öffnungsflügel. Aber auch für Drehkippflügel von Fenstern, Türen od. dgl. hat man bereits Stellantriebe gattungsgemäßer Art in Benutzung genommen.

Beim Stellantrieb nach DE-A- 32 02 930 ist der hochtourige Kleinstspannungs-Gleichstrommotor mit dem Untersetzungsgetriebe zu einer Antriebseinheit baulich zusammengefaßt und das Untersetzungsgetriebe ist als Planetengetriebe ausgelegt, welches wiederum durch eine Kegelrad-Endstufe mit dem Antriebsdorn in Verbindung steht.

Dieser bekannte Stellantrieb bietet nicht die Möglichkeit einer laiengerechten und kostengünstigen Behebung von Betriebsstörungen, weil dort nämlich Elektromotor und Planetengetriebe als eine nur gemeinsam montierbare Einheit ausgelegt sind.

Die gleichen Gesichtspunkte treffen auch für den Stellantrieb nach US-A- 4 137 796 zu, wonach der Elektromotor auf ein Untersetzungsgetriebe arbeitet, das eine Stirnrad-Eingangsstufe hat, der zum Antriebsdorn hin wiederum ein Schraubengetriebe nachgeordnet ist. Auch dieser bekannte Stellantrieb bietet nicht die Möglichkeit einer laiengerechten und kostengünstigen Behebung von Betriebsstörungen.

Diese bekannten Stellantriebe für die Betätigung von Fenstern, Türen od. dgl. haben den gemeinsamen Nachteil, daß sie eine technisch verhältnismäßig aufwendige Auslegung aufweisen und damit teuer in Anschaffung und Unterhaltung sind.

Wesentliches Ziel der Erfindung ist die Schaffung eines Stellantriebes der gattungsgemäßen Art, der nicht nur mit technisch einfacher Auslegung und geringem Energiebedarf die Aufbringung genügend großer Stellkräfte bei einem Höchstmaß an elektrischer Sicherheit sowie mit minimalem Installationsaufwand gewährleistet, sondern darüberhinaus auch sicherstellt, daß auftretende Betriebsstörungen jederzeit - auch von Laien - leicht behoben werden können und sich folglich die Funktionsfähigkeit der Stellantriebe kostengünstig wiederherstellen läßt.

Erreicht wird das gesteckte Ziel und die Lösung der gestellten Aufgabe dadurch, daß der Kleinstspannungs-Gleichstrommotor einen Drehzahlbereich zwischen 83,333 s⁻¹ und 333,333 s⁻¹ [= 5 000 U/min. bis 20 000 U/min.] umfaßt, daß dieser Kleinstspannungs-Gleichstrommotor ein Anlauf-Drehmoment zwischen 4,905 mN.m und 147, 150 mN.m [50g/cm bis 1 500g/cm] hat, daß das Untersetzungsgetriebe ein Vielstufen-Stirnradgetriebe mit einem Untersetzungsverhältnis zwischen 400 : 1 und 20 000 : 1 ist, und daß der Antriebsdorn ein Anlauf-Drehmoment zwischen 5N.m und 50N.m [5N/m und 500N/m] aufweist.

Vorteilhaft bei einem solchen Stellantrieb ist dabei, daß sowohl der Kleinstspannungs-Gleichstrommotor als auch das zwischen diesen und den Antriebsdorn geschalte Untersetzungsgetriebe mit einem geringen Einbauraum auskommen, womit sich der gesamte Stellantrieb im Bedarfsfalle auch unmittelbar auf dem Blendrahmen oder Flügelrahmen von Fenstern, Türen od. dgl. montieren läßt

In den meisten Fällen können erfindungsgemäß Kleinstspannungs-Gleichstrommotoren in Benutzung genommen werden, deren Anlauf-Drehmoment zwischen 19,62 mN.n und 29,43 mN.m liegt, wobei es vorteilhaft ist, dem Untersetzungsgetriebe ein Untersetzungsverhältnis zu gegen, bei dem der Antriebsdorn mit einem Anlauf-Drehmoment zwischen 10 N.m und 30 N.m verstellbar ist.

Vielfach empfiehlt es sich nach der Erfindung auch, einen Stellantrieb so auszulegen, daß der Antriebsdorn mit dem Untersetzungsgetriebe über eine wahlweise ein- und ausrückbare Kupplung in Verbindung steht.

Eine konstruktiv einfache Bauart für den Stellantrieb wird weiterhin dann erreicht, wenn der Kleinstspannungs-Gleichstrommotor über eine Untersetzungs-Vorgelegestufe mit einem Vielstufen-Stirnradgetriebe in Verbindung steht, dessen sämtliche Getriebestufen auf zwei zueinander parallelen Achsen sitzen, von denen die eine zugleich den Antriebsdorn bildet.

Sämtliche Getriebestufen des Vielstufen-Stirnwandgetriebes können dabei untereinander ein übereinstimmendes Übersetzungsverhältis, beispielsweise von 3: 1 aufweisen.

Die ein- und ausrückbare Kupplung kann von einer federbelasteten Schaltkupplung, insbesondere einer im Einrücksinne beeinflußten Klauenkupplung, gebildet werden.

Als vorteilhaft hat sich auch herausgestellt, wenn der Kleinstspannungs-Gleichstrommotor parallelachsig zur Untersetzungs-Vorgelegestufe innerhalb eines Gehäuses liegt, wobei sein Stator lediglich durch eine axiale Steckverbindung drehfest im Gehäuse gehalten ist und seine Antriebswelle, ebenfalls durch eine axiale Steckverbindung, an der Untersetzungs-Vorgelegestufe angreift.

Das Antriebsritzel der Untersetzungs-Vorgelegestufe sitzt vorteilhafterweise fest auf der Antriebswelle des Kleinstspannungs-Gleichstrommotors, während ihr Stirnrad im Gehäuse lagert und ständig mit der Eingangsstufe des Vielstufen-Stirnradgetriebes kämmt.

Für eine dauerhaft einwandfreie Wirkungsweise des Stellantriebs ist es nach der Erfindung auch noch wichtig, daß mindestens das Stirnrad und das Ritzel der Endstufe des Untersetzungsgetriebes eine Zahnbreite haben, die einem Mehrfachen, z. B. dem Dreifachen, der Zahnbreite von Stirnrädern und Ritzeln aller übrigen Getriebestufen entspricht.

Praktische Versuche haben ergeben, daß bei einem erfindungsgemäßen Stellantrieb das Gesamt-Untersetzungsverhältnis des Untersetzungsgetriebes zwischen dem Kleinstspannungs-Gleichstrommotor und dem Antriebsdorn in einem Bereich zwischen 8000 : 1 und 15000 : 1 vorzugsweise etwa bei 10000 : 1 liegen sollte, während zugleich der Kleinstspannungs-Gleichstrommotor eine Nenndrehzahl hat, die zwischen 133,333 s⁻¹ und 333,333 s⁻¹ beträgt.

Ein Stellantrieb zeichnet sich nach der Erfindung dadurch aus, daß der Antriebsdorn einer Betätigungsvorrichtung für Treibstangenbeschläge von Fenstern, Türen od. dgl. mit einem Bedienungshandhebel in drehfester Verbindung gehalten ist, über den eine Treibstange in mehrere, nämlich mindestens zwei, verschiedene Schaltstellungen längsschiebbar ist,
wobei der Bedienungshandhebel drehbar in einer auf der Stirnfläche des Flügel- oder Blendrahmenprofils angeordneten Lagerplatte sitzt, sowie in ein Drehantriebsglied, z.B. ein Ritzel, eingreift,
wobei Antriebsdorn und Bedienungshandhebel zumindest zeitweise entkuppelbar mit dem Untersetzungsgetriebe in Verbindung stehen,
wobei das Untersetzungsgetriebe in der gehäuseartig gestalteten Lagerplatte für den Bedienungshebel aufgenommen ist,
wobei der mit dem Untersetzungsgetriebe in Antriebsverbindung stehende Kleinstspannungs-Gleichstrommotor ebenfalls an oder in der Lagerplatte für den Bedienungshandhebel gehalten ist,
und wobei der Drehwinkel des Antriebsdorns und des Bedienungshandhebels relativ zum Gehäuse auf weniger als 360°, insbesondere 180° oder 190° begrenzt ist,
sowie auch die Möglichkeit besteht, mehreren Drehwinkel-Stellungen des Antriebsdorns, insbesondere dessen beiden Endstellungen, elektrische Schaltkontakte für den Stromkreis des Kleinstspannungs-Gleichstrommotors zuzuordnen.

Als zweckmäßig hat sich ferner herausgestellt, wenn erfindungsgemäß die elektrischen Schaltkontakte mit einem bistabilen Relais in Reihe liegen, das zur Drehrichtungs-Umschaltung im Stromkreis des Kleinstspannungs-Gleichstrommotors angeordnet ist.

Bewährt hat es sich aber auch, sämtliche elektrischen Schaltelemente auf einer Leiterplatte anzuordnen, die nicht nur mit den Anschlußklemmen des Kleinstspannungs-Gleichstrommotors und den Kontakt-Betätigungselementen des Antriebsdorns in Wirkverbindung bringbar, sondern auch an das Gehäuse anschließbar ist, sofern dieses aus Metall oder einem anderen leitfähigen Werkstoff besteht.

Ein erfindungsgemäßer Stellantrieb macht es in besonders zweckmäßiger Art und Weise möglich, daß der Kleinstspannungs-Gleichstrommotor durch mehrere in Reihe geschaltete Monozellen und/oder Akkumulatoren speisbar ist, die am oder im Gehäuse untergebracht sind.

Die Akkumulatoren lassen sich dabei zumindest zeitweilig - in Ruhestellung des Stellantriebs - mit einem netzgespeisten Induktions-Ladegerät verbinden oder aber ständig mit einem photovoltaischen Element - Sonnenzelle - in Ladeverbindung bringen.

Schließlich erweist es sich auch noch als vorteilhaft, wenn erfindungsgemäß der Stromkreis für den Kleinstspannungs-Gleichstrommotor durch mindestens einen für Umgebungseinflüsse empfindlichen Sensorschalter schließ- und öffenbar ist. Bei den Sensorschaltern kann es sich dabei um Temperaturfühler, Feuchtigkeitsfühler, Gassonden, Schallempfänger, Bewegungsmelder, und Infrarotempfänger handeln, die jeweils einzeln oder auch in zweckentsprechender Kombination in den Stromkreis für den Kleinspannungs-Gleichstrommotor einschaltbar sind.

Anhand der Zeichnung werden nachfolgend Ausführungsbeispiele des Gegenstandes der Erfindung näher erläutert. Es zeigt
- Fig. 1: in schematisierter Seitenansicht und teilweise im Längsschnitt einen Stellantrieb für die Betätigung von Fenstern, Türen od. dgl.
- Fig. 2: den Stellantrieb nach Fig. 1 im Schnitt entlang der Linie II-II,
- Fig. 3: den Stellantrieb im Schnitt entlang der Linie III-III in Fig. 1,
- Fig. 4: einen der Fig. 1 entsprechenden Längsschnitt durch den einer Betätigungsvorrichtung für Treibstangenbeschläge von Fenstern, Türen od. dgl. zugeordneten Stellantrieb,
- Fig. 5: eine Ansicht in Pfeilrichtung V der Fig. 4 und
- Fig. 6: eine einem Stellantrieb nach den Fig. 1 bis 4 zuordenbare elektrische Steuer-Schaltungsanordnung.

In den Fig. 1 bis 3 der Zeichnung ist der Grundaufbau eines Stellantriebs 1 für die Betätigung von Fenstern, Türen od. dgl. gezeigt, der sich durch relativ geringe bauliche Abmessungen auszeichnet und trotzdem abtriebseitig Stellkräfte in einer Größenordnung hervorbringt, die zur zwangsweisen Bewegungssteuerung der Öffnungsflügel von Fenstern, Türen od. dgl. ebenso ausreicht, wie zur Beeinflussung einer Betätigungsvorrichtung für Treibstangenbeschläge, die üblicherweise mit Hilfe eines Bedienungshandhebels in mehrere, nämlich mindestens zwei, verschiedene Schaltstellungen bringbar ist.

Der Stellantrieb 1 soll dabei hauptsächlich genutzt werden, um eine ferngesteuerte Bewegung der Öffnungsflügel von Fenstern, Türen od. dgl. und/ oder die ferngesteuerte Umstellung der Betätigungsvorrichtungen für Treibstangenbeschläge mit relativ geringem technischem Aufwand zu ermöglichen.

Der Stellantrieb 1 arbeitet mit einem Kleinstspannungs-Gleichstrommotor 2, der für eine nominale Arbeitsspannung ausgelegt ist, deren untere Grenze bei etwa 6 Volt liegt, aber höchstens 24 Volt betragen sollte. Dabei ist der Kleinstspannungs-Gleichstrommotor 2 als hochtouriger Gleichstrommotor ausgelegt, dessen Nenndrehzahl z.B. zwischen 83,333 s⁻¹ und 333,333 s⁻¹. liegen kann, während er ein Anlauf-Drehmoment zwischen 4,905 mN.m und 147,150 mN.m haben sollte.

Für einen solchen Kleinstspannungs-Gleichstrommotor 2 kommen dabei Einbauabmessungen in Betracht, bei denen die Länge zwischen 45mm und 90mm betragen kann, während der Durchmesser zweckmäßigerweise zwischen 25mm und 45mm liegen sollte.

Praktisch erprobt in Verbindung mit einem Stellantrieb 1 wurde beispielsweise ein Kleinstspannungs-Gleichstrommotor 2 für eine nominale Betriebsspannung von 6 Volt und mit einer Nenndrehzahl von 163,333 s⁻¹. der ein Anlauf- Drehmoment 26,487 mN.m aufweist.

Dabei liegt die Einbaulänge für diesen Kleinstspannungs-Gleichstrommotor 2 bei etwa 50 mm, während er einen Einbaudurchmesser von etwa 28 mm hat.

Die Antriebswelle 3 des Kleinstspannungs-Gleichstrommotors 2 trägt drehfest das Ritzel 4 einer Untersetzungs-Vorgelegestufe 5, die als Stirnrad-Vorgelege ausgeführt ist, welche noch ein mit dem Ritzel 4 kämmendes Stirnrad 6 umfaßt.

Das Stirnrad 6 der Untersetzungs-Vorgelegestufe 5 ist ständig innerhalb eines Getriebegehäuses 8, und zwar an dessen Gehäusewand 7 gelagert, während der Kleinstspannungs-Gleichstrommotor 2 durch eine axiale Steckverbindung mit seinem Stator drehfest in das Getriebegehäuse 8 eingeschoben werden kann, und zwar in der Weise, daß dabei auch sein Ritzel 4 durch axiale Steckverbindung mit dem Stirnrad 6 der Untersetzungs-Vorgelegestufe 5 in und außer Antriebsverbindung bringbar ist.

Es hat sich bewährt, wenn zwischen dem Ritzel 4 und dem Stirnrad 6 der Untersetzungs-Vorgelegestufe 5 ein Untersetzungsvorhältnis gewählt wird, das etwa bei 3 : 1 liegt.

Zusätzlich zu der Untersetzungs-Vorgelegestufe 5 umfaßt der Stellantrieb 1 noch ein Vielstufen-Untersetzungsgetriebe 9, welches vorzugsweise als Stirnradgetriebe ausgeführt ist, dessen sämtliche Getriebestufen auf zwei zueinander parallelen Achsen 10 und 11 sitzen.

Es hat sich in baulicher Hinsicht als besonders vorteilhaft herausgestellt, wenn sämtliche Getriebestufen des Vielstufen-Stirnradgetriebes 9 untereinander ein übereinstimmendes Untersetzungsverhältnis, beispielsweise ebenfalls von 3: 1, aufweisen. Jeweils ein Stirnrad 12 mit großem Durchmesser und ein Stirnrad 13 mit kleinem Durchmesser sind dabei drehfest miteinander zu einer Untersetzungs-Getriebestufe 12/13 verbunden, wobei auf jeder der beiden Achsen 10 und 11 eine Serie solcher untereinander identischer UntersetzungsGetriebestufen 12/13 zueinander relativ drehbar angeordnet sind und wechselseitig miteinander in Dauereingriff stehen.

Mit Ausnahme der Stirnräder 12a und 13a der Ausgangs-Untersetzungsstufe 12a/13a haben die Stirnräder 12 und 13 aller übrigen Untersetzungs-Getriebestufen 12/13 übereinstimende Abmessungen hinsichtlich ihres Durchmessers und ihrer Verzahnung, insbesondere ihrer Zahnbreite.

Die Ausgangs- bzw. Endstufe 12a/13a des Vielstufen-Untersetzungsgetriebes 9 benutzt hingegen Stirnräder 12a und 13a, die zumindest hinsichtlicher ihrer Zahnbreite einem Mehrfachen, z.B. dem Dreifachen, der Zahnbreite der Stirnräder 12 und 13 aller übrigen Untersetzungs-Getriebestufen 12/13 entsprechen. Auch sollten sie aus einem anderen, nämlich verschleißfesten Material bestehen.

Die Ausbildung der Verzahnungen an den Stirnrädern 12a und 13a der End- bzw. Ausgangsstufe 12a/13a kann ebenfalls von derjenigen der übrigen Untersetzungs-Getriebestufen 12/13 abweichen. Das Untersetzungsverhältnis der End- bzw. Ausgangs-Getriebestufe 12a/13a sollte jedoch demjenigen aller vorhergehenden Untersetzungs-Getriebestufen 12/13 gleich sein, also beispielsweise auch 3 : 1 betragen.

Das im Durchmesser große Stirnrad 12a der End- bzw. Ausgangs-Getriebestufe 12a/13a ist auf der Achse 11 mit einem Antriebsdorn 14 kuppelbar, der seitwärts aus dem Getriebegehäuse 8 herausgeführt ist und dabei die eigentliche Abtriebswelle des Stellantriebs 1 bildet.

Das Gesamt-Untersetzungsverhältnis zwischen der Antriebswelle 3 des Kleinstspannungs-Gleichstrommotors 2 und dem Antriebsdorn 14 des Stellantriebs 1 über die Untersetzungs-Vorgelegestufe 5 und das Vielstufen-Untersetzungsgetriebe 9 ist so gewählt, daß am Antriebsdorn 14 ein Anlauf-Drehmoment ansteht, das zwischen 5 N.m und 50 N.m gelegen ist.

Der Stellantrieb 1 nach den Fig. 1 bis 3 der Zeichnung läßt sich beispielsweise so auslegen, daß unter Benutzung eines Kleinstspannungs-Gleichstrommotors 2 mit den Leistungsdaten der vorstehend angegebenen, praktisch erprobten Motortype am Antriebsdorn 14 ein Anlauf-Drehmoment verfügbar ist, das in einem Bereich zwischen und 10 N.m und 30 N.m liegt.

Eine solche Auslegung reicht nämlich in den meisten Fällen aus, um nicht nur eine zwangsgesteuere Bewegung des Öffnungsflügels von Fenstern, Türen od. dgl. dauerhaft zu gewährleisten, sondern auch die Betätigungsvorrichtung für Treibstangenbeschläge von Fenstern, Türen od. dgl. zu schalten.

Für ein Anlauf-Drehmoment von 30 N.m am Antriebsdorn 14 wäre in diesem Falle für das Untersetzungsverhältnis beispielsweise ein Faktor von 11 000 zu wählen. Für das Anlauf-Drehmoment von 10 N.m wäre hingegen als Faktor 3667 für das Übersetzungsverhältnis zu wählen.

Es ergäbe sich dabei an Antriebsdorn 14 im ersteren Falle eine Drehzahl von 0,0148333 s⁻¹ während im zweiten Falle eine Drehzahl von 0,0445 s⁻¹ zu erreichen wäre.

Solche Antriebs-Drehzahlen reichen für die Betätigung von Fenstern, Türen od. dgl., beispielsweise zum Erzeugen der Kipp-, Klapp- und Drehbewegung von Öffnungsflügeln, in den meisten Fällen völlig aus. Der Öffnungswinkel für Kipp- und Klappflügel von Fenstern ist nämlich meistens kleiner als 90°, während der Öffnungswinkel für Drehflügel von Fenstern, Türen od. dgl. in der Regel 90° nicht wesentlich überschreitet.

Auch zum Schalten der Betätigungsvorrichtung für Treibstangenbeschläge von Fenstern, Türen od. dgl. sind solche Drehzahlen des Antriebsdorns 14 völlig ausreichend, weil dort mit Anlauf-Drehmomenten zwischen 10 N.m und 30 N.m ebenfalls nur Winkelbewegungen zu durchlaufen sind, die maximal 180° betragen.

Für die Öffnungsbewegung von Schiebeflügeln od. dgl. an Fenstern, Türen od. dgl. werden in der Regel größere Antriebsdrehzahlen des Antriebsdorns 14 benötigt, die beispielsweise bei 0,333 s⁻¹. liegen können. Bei einem Faktor 500 für das Gesamt-Übersetzungsverhältnis von Untersetzungs-Vorgelegestufe 5 und Vielstufen-Untersetzungsgetriebe 9 kann dann am Antriebsdorn 14 ein Anlauf-Drehmoment erhalten werden, das etwa bei 13,5 N.m liegt und völlig ausreichend ist, um, z.B. über eine Reibrolle, die Schiebebewegung des Flügels zu bewirken.

Für den gesamten Stellantrieb 1, also den Kleinstspannungs-Gleichstrommotor 2, die Untersetzungs-Vorgelegestufe 5 und das Vielstufen-Untersetzungsgetriebe 9 wird lediglich ein Einbauraum benötigt, dessen Länge etwa 100 mm, dessen Höhe etwa 50mm und dessen Breite etwa 40mm beträgt. Dabei kann innerhalb des Getriebegehäuses 8 auch noch eine Schaltkupplung 15 aufgenommen werden, mit der es möglich ist, den Antriebsdorn 14 wahlweise mit der End- bzw. Ausgangsstufe 12a/13a des Vielstufen-Untersetzungsgetriebes 9 in und außer Drehantriebsverbindung zu setzen. Diese Schaltkupplung 15 wird dabei vorzugsweise als durch eine Feder 16 belastete Klauenkupplung ausgelegt, deren Klauenträger 17 drehfest auf dem Antriebsdorn 14 sitzt und mit den am Stirnrad 12a der End- bzw. Ausgangsstufe 12a/ 13a vorgesehenen Mitnehmereingriffen 18 in und außer Kupplungsverbindung stellbar ist.

Während beim Ausführungsbeispiel nach Fig. 1 die Feder 16 den Klauenträger 17 der Schaltkupplung 15 im Einrücksinne beaufschlagt, ist es selbstverständlich auch ohne weiteres möglich, die umgekehrte Anordnung zu treffen, dergestalt, daß der Klauenträger 17 nur entgegen der Wirkung der Feder 16 mit den Mitnehmereingriffen 18 gekuppelt werden kann. Es hat sich dabei als besonders zweckmäßig erwiesen, wenn die Schaltkupplung 15 manuell betätigbar ist, weil hierdurch auf einfache Art und Weise die Möglichkeit besteht, den Stellantrieb 1 mit den von seinem Antriebsdorn 14 betätigten Funktionsteilen in und außer Antriebsverbindung zu bringen.

Wesentlich für den Stellantrieb 1 ist, daß sein Kleinstspannungs-Gleichstrommotor 2 durch die vorgesehene Steckverbindung leicht austauschbar im Getriebegehäuse S sitzt, so daß er jederzeit - auch Iür einen Laien - zum Zwecke eines Austauschs leicht zugänglich ist und gehandhabt werden kann. Da geeignete Kleinstspannungs-Gleichstrommotoren 2 kostengünstig zur Verfügung stehen, kann jede auf einem Ausfall des Kleinstspannungs-Gleichstrommotors 2 basierende Betriebsstörung des Stellantriebs 1 im Bedarfsfalle leicht wieder behoben werden.

Wegen des relativ geringen benötigten Einbauraums läßt sich der Stellantrieb 1 problemlos sowohl unmittelbar am Flügel, aber auch am feststehenden Rahmen eines Fensters, einer Tür od. dgl. so montieren, daß sein Antriebsdorn 14 unmittelbar mit dem jeweils zu betätigenden Funktionsteil in Wirkverbindung steht. Ebensogut kann er aber auch einer zusätzlich zwischen Flügel und Blendrahmen des Fensters bzw. der Tür od. dgl. vorgesehenen Funktionseinheit, beispielsweise dem Laufwagen eines Horizontal-Schiebeflügels, zugeordnet werden, um im Zusammenwirken mit der ortsfesten Laufschiene, beispielsweise über ein Reibrad, den Verschiebevorgang für den Flügel zu bewirken.

Eine besonders bevorzugte Bauform für einen Stellantrieb 1 ist den Fig. 4 bis 6 der Zeichnung zu entnehmen.

In diesem Falle ist nämlich der Stellantrieb 1 - im wesentlichen unter Beibehaltung seiner aus den Fig. 1 bis 3 ersichtlichen Bauart - in eine Betätigungsvorrichtung 19 für Treibstangenbeschläge von Fenstern, Türen od. dgl. integriert, die mittels eines Bedienungshandhebels 20 in mehrere, nämlich mindestens zwei verschiedene Schaltstellungen bringbar ist. Dabei sitzt der Bedienungshandhebel 20 drehbar in oder an einer auf der Stirnfläche eines Flügel- oder Blendrahmenprofils anbringbaren Lagerplatte 21, und ist mit dem Antriebsdorn 14 des Stellantriebs 1 über eine Verlängerungswelle 22 in drehfester Verbindung gehalten.

Der dem Stellantrieb 1 und dem Bedienungshandhebel 20 gemeinsame Antriebsdorn 14 greift dabei in ein Drehantriebsglied, beispielsweise ein Ritzel 23, eines - im übrigen nicht dargestellten - Treibstangenbeschlages ein, das wiederum in einem Gehäuse 24 gelagert ist, in dem sich auch eine -nicht gezeigte- Treibstange längsschiebbar führt. Dabei ist das Gehäuse 24 in herkömmlicher Art und Weise in einer Ausnehmung am Flügel oder Blendrahmen 25 des Fensters bzw. der Tür untergebracht, auf dessen Stirnfläche in der bereits erwähnten Art und Weise die Lagerplatte 21 der Betätigungsvorrichtung 19 montiert ist.

Die Lagerplatte 21 der Betätigungsvorrichtung 19 ist nach Art eines Gehäuses ausgeführt, in welchem wiederum der Stellantrieb 1 mit Hilfe seines Getriebegehäuses 8 vollständig aufgenommen werden kann.

Der Bedienungshandhebel 20 ist zusammen mit der Verlängerungswelle 22 und dem Antriebsdorn 14 relativ zur Lagerplatte 21 und dem darin untergebrachten Stellantrieb 1 begrenzt axialverschieblich angeordnet. Hierdurch ist es daher möglich, den Antriebsdorn 14 über die mit ihm sowie dem Vielstufen-Untersetzungsgetriebe 9 zusammenwirkende Schaltkupplung 15 wahlweise in und außer Drehantriebsverbindung zu bringen.

Auch bei der Betätigungsvorrichtung 19 nach Fig. 4 ist die Feder 16 der Schaltkupplung 15 so vorgesehen, daß die Schaltkupplung 15 unter der Wirkung der Rückstellkraft der Feder 16 ihre Einrückstellung einnimmt.

Durch Axialverschiebung des Bedienungshandhebels 20 in Richtung gegen die Lagerplatte 21 läßt sich die Schaltkupplung 15 entgegen der Rückstellkraft der Feder 16 mit dem Stellantrieb 1 außer Wirkverbindung bringen. Der Antriebsdorn 14 kann dann unabhängig vom Stellantrieb 1 allein durch Drehung des Bedienungshandhebels 20 auch rein manuell bewegt werden.

Selbstverständlich wäre es auch möglich, die Schaltkupplung 15 zwischen dem Antriebsdorn 14 und dem Vielstufen-Untersetzungsgetriebe 9 so anzuordnen, daß sie durch die Feder 16 bei gegen die Lagerplatte 21 vorgeschobenem Bedienungshandhebel 20 in ihre Eingriffsstellung gebracht ist, während sie dann durch Zugkrafteinwirkung am Bedienungshandhebel 20 von der Lagerplatte 21 weg außer Kupplungseingriff gelangt.

Wie bereits weiter oben erwähnt wurde, läßt sich der Bedienungshandhebel 20 der Betätigungsvorrichtung 19 in mindestens zwei verschiedene Schaltstellungen bringen, die einen Winkelabstand voneinander haben, der weniger als 360° beträgt, nämlich höchstens bei 180° liegt, aber auch 90° entsprechen kann.

Die Drehwinkelbegrenzung für den Bedienungshandhebel 20 und damit auch für den Antriebsdorn 14 wird dabei in der Regel mechanisch, entweder durch Anschläge unmittelbar zwischen dem Bedienungshandhebel 20 und der Lagerplatte 21 oder aber mittelbar über das mit dem Antriebsdorn 14 in Verbindung stehende Drehantriebsglied - Ritzel 23 - innerhalb des Gehäuses 24 des Treibstangenbeschlages bewirkt.

Auf diese Drehwinkelbegrenzung des Bedienungshandhebels 20 bzw. des Antriebsdorns 14 muß natürlich auch der Stellantrieb 1 ansprechen, d.h., dessen Kleinstspannungs-Gleichstrommotor 2 muß jeweils abgeschaltet werden, sobald er den Antriebsdorn 14 in eine der mechanisch begrenzten Schaltstellungen bewegt hat.

Zu diesem Zweck ist es möglich, in den durch einen Hauptschalter aktivierbaren Speise-Stromkreis für den Kleinstspannungs-Gleichstrommotor 2 ein bistabiles Überstrom-Relais zu legen, das völlig selbsttägig immer dann den jeweils geschlossenen Relaiskontakt öffnet, wenn der Drehwinkel des Antriebsdorns 14 mechanisch begrenzt wird und dadurch die Stromaufnahme des Kleinstspannungs-Gleichstrommotors sprunghaft ansteigt.

Erst nach nochmaliger Betätigung des Hauptschalters für den Speise-Stromkreis wird dann der Kleinstspannungs-Gleichstrommotor 2 über den jetzt in Schließlage befindlichen, zweiten Relaiskontakt wieder an Spannung gelegt und mit entgegengesetzter Drehrichtung eingeschaltet, so daß der Stellantrieb 1 den Antriebsdorn 14 von der zuletzt wirksam gewordenen mechanischen Drehwinkelbegrenzung weg verstellt.

Anstelle eines bistabilen Überstrom-Relais kann aber in den Speise-Stromkreis für den Kleinstspannungs-Gleichstrommotor auch ein normales, bistabiles Relais 26 gelegt werden, das jeweils mit dem Erreichen einer mechanisch begrenzten Drehwinkelstellung des Antriebsdorns 14 über einen nach Art eines Endstalters wirkenden Schaltkontakt 27 bzw. 28 umstellbar ist, wie dies in den Fig. 5 und 6 gezeigt wird.

Mit den beiden Schaltkontakten 27 und 28 wirkt abwechselnd eine Kontaktfeder 29 zusammen, welche exakt die Winkel-Drehbewegung des Antriebsdorns 14 mitmacht. Mit deren Hilfe werden abwechselnd zwei verschiedene Stromzweige 30 und 31 geschlossen und geöffnet, wobei der jeweils geschlossene Stromzweig 30 bzw. 31 eine Relaisspule 32 bzw. 33 des bistabilen Ralais 26 aktiviert und dadurch die Relaiskontakte 34 und 35 gemeinsam umstellt.

Das jeweils so, daß der Kleinstspannungs-Gleichstrommotor 2 von dem Speisestromkreis für die gerade wirksame Drehrichtung abgetrennt, zugleich aber der Speise-Stromkreis für die hierzu entgegengesetzte Drehrichtung vorbereitet wird.

Der Kleinstspannungs-Gleichstrommotor 2 kann jedoch in der entgegengesetzten Drehrichtung erst anlaufen, nachdem durch erneute Betätigung des Hauptschalters 36 der vorbereitete Speisestromkreis aktiviert ist. Wird danach die andere, mechanisch begrenzte Drehwinkel-Endstellung des Antriebsdorns 14 angefahren, dann gelangt die Kontaktfeder 29 auf den anderen Schaltkontakt 28 bzw. 27, aktiviert über den zugehörigen Stromzweig 31 bzw. 30 die Relaisspule 33 bzw. 32 und stellt damit die Relaiskontakte 35 bzw. 34 gemeinsam in ihre andere Lage um. Einerseits wird dann wiederum der Kleinstspannungs-Gleichstrommotor 2 stillgesetzt, während andererseits aber zugleich die Vorkehrungen für das Anlaufen mit entgegengesetzter Drehrichtung getroffen werden.

Sämtliche elektrischen Schaltelemente der in Fig. 6 gezeigten Schaltungsanordnung werden zweckmäßigerweise auf einer Leiterplatte 37 vorgesehen, die mit ihren Leiterbahnen in Fig. 5 der Zeichnung zu sehen ist, schematisch aber auch in Fig. 1 und 4 gezeigt wird.

Diese Leiterplatte 37 läßt sich dabei entweder fest mit den Anschlußklemmen des Kleinstspannungs-Gleichstrommotors 2 verbinden, so daß mit einem Austausch des Kleinstspannungs-Elektromotors 2 zugleich auch ein Austausch sämtlicher elektrischen Schaltelemente stattfindet.

Es kann aber auch eine lösbare Steckverbindung der Leiterplatte 37 mit den Anschlußklemmen des Kleinstspannungs-Gleichstrommotors 2 zum Einsatz gelangen. Es ist dann einerseits möglich, den Kleinstspannungs-Gleichstrommotor 2 unabhängig von der Leiterplatte auszutauschen oder aber andererseits auch die Leiterplatte 37 unabhängig vom Kleinstspannungs-Gleichstrommotor 2 zu wechseln.

Da die mit den Schaltkontakten 27 und 28 nach Art von Endschaltern zusammenwirkende Kontaktfeder 29 als Teil des Antriebsdorns 14 wirksam wird, ist es wichtig, eine leitende Masseverbindung der Leiterplatte 37 mit dem Getriebegehäuse 8 herzustellen, damit die ordnungegemäße Funktion der Schaltungsanordnung gemäß Fig. 6 auch gewährleistet ist.

Der Kleinstspannungs-Gleichstrommotor 2 des Stellantriebs 1 kann im einfachsten Falle durch mehrere, beispielsweise vier, in Reihe geschaltete Monozellen 38 gespeist werden, die sich ggf. - wie in Fig. 4 gezeigt - unmittelbar in der gehäuseartig gestalteten Lagerplatte 21 oder aber im Getriebegehäuse 8 des Stellantriebs 1 austauschbar unterbringen lassen.

Anstelle dieser Monozellen 38 oder auch parallel dazu können zur Speisung des Kleinstspannungs-Gleichstrommotors 2 aber auch geeignete Akkumulatoren zum Einsatz gelangen. In diesem Falle können dann die Akkumulatoren zumindest zeitweilig - in Ruhestellung des Stellantriebs 1 - mit einem netzgespeisten Induktions-Ladegerät in Wirkverbindung gebracht werden, um den optimalen Ladezustand zu erhalten bzw. wieder herzustellen.

Wenn der Stellantrieb 1 mit den zugehörigen Akkumulatoren zur Speisung seines Kleinstspannungs-Gleichstrommotors 2 beispielsweise am Öffnungsflügel eines Fensters oder einer Tür sitzt, kann sich das netzgespeiste Induktions-Ladegerät am zugehörigen Blendrahmen befinden, und zwar so, daß es Wirkverbindung mit den Akkumulatoren zumindest in der Verschlußstellung des Öffnungsflügels eingeht.

Der Hauptschalter 36 für den Speisestromkreis des Kleinstspannungs-Gleichstrommotors 2 muß nicht notwendigerweise als manuell betätigbarer Schaltkontakt ausgelegt sein. Er kann vielmehr auch von einem für Umgebungseinflüsse empfindlichen Sensorschalter gebildet werden, der völlig selbsttätig anspricht. Auch mehrere solcher Sensorschalter, die für unterschiedliche Umgebungseinflüsse empfindlich sind, können parallel, ggf. aber auch in Reihe, zueinander mit dem Speisestromkreis für den Kleinstspannungs-Gleichstrommotor 2 zusammenwirken, wenn es darauf ankommt, den Stellantrieb 1 auf das Anstehen unterschiedlicher Umgebungseinflüsse ansprechen zu lassen.

Bei den Sensorschaltern kann es sich dabei um Temperaturfühler, Feuchtigkeitsfühler, Gassonden, Schallempfänger oder auch Bewegungsmelder handeln.

Ist als Sensorschalter beispielsweise ein Infrarotempfänger vorgesehen, dann kann mit Hilfe eines Infrarot-Sendegerätes auch eine drahtlose Fernsteuerung des Stellantriebs 1 bewirkt werden.

Abschließend sei lediglich noch erwähnt, daß der Kleinstspannungs-Gleichstrommotor 2 sich im Bedarfsfalle natürlich auch unter Zwischenschaltung eines Transformators aus dem Ortsnetz speisen läßt. Es muß dann lediglich für das ständige Vorhandensein einer Leitungsverbindung mit dem Ortsnetz gesorgt werden.

## Patentansprüche

1. Stellantrieb (1) für die Betätigung von Fenstern, Türen od. dgl., insbesondere zum Bewegen der Öffnungsflügel, welcher über einen drehbaren Antriebsdorn (14) mit einem zumindest am Flügel angreifenden Stellglied (23) gekuppelt oder kuppelbar ist, wobei ein Elektromotor (2) mit dem Antriebsdorn (14) über ein Untersetzungsgetriebe (5, 9) mit einem hohen Untersetzungsverhältnis in Verbindung steht, und wobei dieser Elektromotor (2) als ein hochtouriger Kleinstspannungs-Gleichstrommotor ausgelegt ist,
dadurch gekennzeichnet,
daß der Kleinstspannungs-Gleichstrommotor einen Drehzahlbereich zwischen 83,333 s⁻¹ und 333,333 s⁻¹ [= 5 000 U/min. bis 20 000 U/min] umfaßt,
daß dieser Kleinstspannungs-Gleichstrommotor ein Anlauf-Drehmoment zwischen 4,905 mN.m und 147,150 mN.m [= 50g/cm bis 1 500g/cm] hat, daß das Untersetzungsgetriebe ein Vielstufen-Stirnradgetriebe mit einem Untersetzungsverhältnis zwischen 400 : 1 und 20 000 : 1 ist, und daß der Antriebsdorn ein Anlauf-Drehmoment zwischen 5N.m und 50N.m [5N/m und 50N/m] aufweist.

2. Stellantrieb nach Anspruch 1,
dadurch gekennzeichnet,
daß der Kleinstspannungs-Gleichstrommotor (2) ein Anlauf-Drehmoment zwischen 19,62mN.m und 29,43mN.m [200g/cm und 300g/cm] aufweist, während der Antriebsdorn (14) mit einem Anlauf-Drehmoment zwischen 10N.m und 30N.m [10N/m und 30N/m] verstellbar ist.

3. Stellantrieb nach einem der Ansprüche 1 und 2,
dadurch gekennzeichnet,
daß der Antriebsdorn (14) mit dem Untersetzungsgetriebe (5, 9) über eine wahlweise ein- und ausrückbare Kupplung (15) in Verbindungs steht.

4. Stellantrieb nach einem der Ansprüche 1 bis 3,
dadurch gekennzeichnet,
daß der Kleinstspannungs-Gleichstrommotor (2) über eine Untersetzungs-Vorgelegestufe (5) mit dem Vielstufen-Stirnradgetriebe (9) in Verbindung steht,
und daß sämtliche Getriebestufen (12, 13, 12a, 13a) des Vielstufen-Stirnradgetriebes (9) auf zwei zueinander parallelen Achsen (10 und 11) sitzen, von denen die eine den Antriebsdorn (14) bildet, wobei vorzugsweise sämtliche Getriebestufen (12, 13, 12a, 13a) untereinander ein übereinstimmendes Untersetzungsverhältnis, beispielsweise von 3 : 1 aufweisen und zweckmäßigerweise die Endstufe (12a, 13a) des Vielstufen-Stirnradgetriebes (9) über eine federbelastete (16) Schaltkupplung (15), insbesondere eine im Einrücksinne beeinflußte Klauenkupplung (17, 18), am Antriebsdorn (14) angreift.

5. Stellantrieb nach einem der Ansprüche 1 bis 4,
dadurch gekennzeichnet,
daß der Kleinstspannungs-Gleichstrommotor (2) mit seiner Untersetzungs-Vorgelegestufe (5) parallelachsig zur Anfangsstufe (12, 13) des Vielstufen-Stirnradgetriebes (9) innerhalb eines Gehäuses (8) liegt,
wobei sein Stator durch eine axiale Steckverbindung drehfest im Gehäuse (8) gehalten ist und seine Antriebswelle (3) ebenfalls durch eine axiale Steckverbindung mit der Untersetzungs-Vorgelegestufe (5) kuppelbar ist,
wobei vorteilhaft das Antriebsritzel (4) der Untersetzungs-Vorgelegestufe (5) fest auf der Antriebswelle (3) des Kleinstspannungs-Gleichstrommotors (2) sitzt und durch die Steckverbindung mit dem im Gehäuse (8) gelagerten Stirnrad (6) der Untersetzungs-Vorgelegestufe (5) in und außer Kupplungseingriff bringbar ist.

6. Stellantrieb nach einem der Ansprüche 1 bis 5,
dadurch gekennzeichnet,
daß das Ritzel (13a) und das Stirnrad (12a) der Endstufe (12a, 13a) des Vielstufen-Stirnradgetriebes (9) eine Zahnbreite haben, die einem Mehrfachen, z.B. dem Dreifachen, der Zahnbreite der Ritzel (13) und Stirnränder (12) aller übrigen Getriebestufen (12, 13) entspricht.

7. Stellantrieb nach einem der vorhergehenden Ansprüche 1 bis 6,
dadurch gekennzeichnet,
daß der Antriebsdorn (22, 14) einer Betätigungsvorrichtung (19) für Treibstangenbeschläge von Fenstern, Türen od. dgl. mit einem Bedienungshandhebel (20) in drehfester Verbindung gehalten ist, über den eine Treibstange in mehrere, nämlich mindestens zwei, verschiedene Schaltstellungen längsschiebbar ist,
wobei der Bedienungshandhebel (20) drehbar in einer auf der Stirnfläche des Flügel- oder Blendrahmenprofils (25) angeordneten Lagerplatte (21) sitzt, sowie in ein Drehantriebsglied (23), z.B. ein Ritzel, eingreift,
wobei Antriebsdorn (22, 14) und Bedienungshandhebel (20) zumindest zeitweise entkuppelbar (15 bis 18) mit dem Untersetzungsgetriebe (5, 9) in Verbindung stehen,
wobei das Untersetzungsgetriebe (5, 9) in der gehäuseartig gestalteten Lagerplatte (21) für den Bedienungshebel (20) aufgenommen ist,
wobei der mit dem Untersetzungsgetriebe (5, 9) in Antriebsverbindung stehende Kleinstspannungs-Gleichstrommotor (2) ebenfalls an oder in der Lagerplatte (21) für den Bedienungshandhebel (20) gehalten ist,
und wobei der Drehwinkel des Antriebsdorns (22, 14) und des Bedienungshandhebels (20) relativ zum Gehäuse (8, 21) auf weniger als 360°, insbesondere 180° oder 190° begrenzt ist,
sowie auch die Möglichkeit besteht, mehreren Drehwinkel-Stellungen des Antriebsdorns (22, 14), insbesondere dessen beiden Endstellungen, elektrische Schaltkontakte (27, 28) für den Stromkreis des Kleinstspannungs-Gleichstrommotors (2) zuzuordnen.

8. Stellantrieb nach Anspruch 7,
dadurch gekennzeichnet,
daß die elektrischen Schaltkontakte (27, 28) mit einem bistabilen Relais (26) in Reihe liegen, das zur Drehrichtungs-Umschaltung im Stromkreis des Kleinstspannungs-Gleichstrommotors (2) angeordnet ist, und dabei vorzugsweise sämtliche elektrischen Schaltelemente (26, 27, 28, 32 bis 35) auf einer Leiterplatte (37) angeordnet sind, die nicht nur mit den Anschlußklemmen des Kleinstspannungs-Gleichstrommotors (2) und den Kontakt-Betätigungselementen (29) des Antriebsdorns (22, 14) in Wirkverbindung bringbar, sondern auch an das Gehäuse (8) anschließbar ist.

9. Stellantrieb nach einem der Ansprüche 1 bis 8,
dadurch gekennzeichnet,
daß der Kleinstspannungs-Gleichstrommotor (2) durch mehrere in Reihe geschaltete Monozellen (38) und/oder Akkumulatoren speisbar ist, die am oder im Gehäuse (21) untergebracht sind,
wobei vorteilhaft die Akkumulatoren entweder zumindest zeitweilig - in Ruhestellung des Stellantriebs - mit einem Netz gespeisten Induktions-Ladegerät verbindbar sind, oder aber ständig mit einem photovoltaischen Element - Sonnenzelle - in Ladeverbindung stehen.

10. Stellantrieb nach einem der Ansprüche 1 bis 9,
dadurch gekennzeichnet,
daß der Stromkreis für den Kleinspannungs-Gleichstrommotor (2) durch mindestens einen für Umgebungseinflüsse empfindlichen Sensorschalter (36) schließ- und öffenbar ist.

## Claims

1. A drive unit (1) for operating windows or doors or the like, more particularly for moving the opening members thereof, the unit being connected or connectable by way of a rotatable output spindle (14) to a final control element (23) acting at least on the opening member, an electric motor (2) being connected to the output spindle (14) by way of reduction gearing (5, 9) providing a high reduction ratio, the electric motor (2) being in the form of a high-speed extra-low-voltage DC motor,
characterised in that
the motor (2) covers a speed range between 83.333 s⁻¹ and 333.333 s⁻¹ [= 5 000 rpm to 20 000 rpm],
the motor (2) has a starting torque between 4.905 mN.m and 147.150 mN.m [= 50 g/cm to 1 500 g/cm],
the reduction gearing is in the form of a multistage spur gearing assembly having a reduction ratio between 400 : 1 and 20 000 : 1, and
the output spindle has a starting torque between 5 N.m and 50 N.m [5 N/m and 50 N/m].

2. A unit according to claim 1,
characterised in that
the motor (2) has a starting torque between 19.62 mN.m and 29.43 mN.m [200 g/cm and 300 g/cm] and the output spindle (14) has a starting torque adjustable between 10 N.m and 30 N.m [10 N/m and 30 N/m].

3. A unit according to claim 1 or 2,
characterised in that
the output spindle (14) is connected to the reduction gearing (5, 9) by way of a selectively engageable clutch (15).

4. A unit according to any of claims 1 - 3,
characterised in that
the motor (2) is connected by way of an intermediate reduction stage (5) to the multistage spur gear assembly (9),
and all the stages (12, 13, 12a, 13a) of the multistage assembly (9) are disposed on two parallel shafts (10, 11), one of which serves as the output spindle (14), preferably all the stages (12, 13, 12a, 13a) having the same reduction ratio, e.g. 3 : 1, as one another and, conveniently, the end stage (12a, 13a) being connected to the output spindle (14) by way of a spring-loaded (16) clutch (15), more particularly an engagement-biased dog clutch (17, 18).

5. A unit according to any of claims 1 - 4,
characterised in that
the motor (2) and its intermediate reduction stage (5) are arranged in a casing (8) with their axes parallel to the axis of the initial stage (12, 13) of the multistage assembly (9),
its stator being retained in the casing (8) for co-rotation (3) therewith by an axial push connection, the motor shaft (3) also being connectable by an axial push connection to the intermediate reduction stage (5), the drive pinion (4) of the intermediate reduction stage (5) advantageously being rigidly secured to the motor shaft (3) and movable into and out of engagement by the push connection with the spur gear (6) of the intermediate reduction gearing (5), such spur gear being mounted in the casing (8).

6. A unit according to any of claims 1 to 5,
characterised in that
the pinion (13a) and the spur gear (12a) of the final stage (12a, 13a) of the reduction gearing assembly (9) have a tooth width which is a multiple of, e.g. triple, the tooth width of the pinions (13) and spur gears (12) of all the other stages (12, 13).

7. A unit according to any of the previous claims 1 - 6,
characterised in that
the output spindle (22, 14) is connected co-rotatably to an actuator (19) for positioning bars of windows or doors or the like, the actuator (19) having an operating handle (20) by way of which a positioning bar is movable lengthwise into a number of, viz. at least two, different operative positions,
the handle being rotatably disposed in a bearing plate (21) disposed on the end face of the frame (25) of the opening member or fixed frame and engaging a final control element (23), e.g. a pinion,
the output spindle (22, 14) and operating handle (20) being so connected to the reduction gearing (5, 9) as to be at least temporarily disengageable (15 - 18),
the reduction gearing (5, 9) being received in the casing-like bearing plate (21) for the operating handle (20),
the motor (2) which is in driving engagement with the reduction gearing (5, 9) also being retained on or in the bearing plate (21),
and the angle of rotation of the output spindle (22, 14) and handle (20) relatively to the casing (8, 21) being limited to less than 360°, more particularly 180° or 190°,
it being possible for electrical switching contacts (27, 28) for the motor circuit to be associated with a number of angular positions of the output spindle (22, 14), more particularly the two end positions thereof.

8. A unit according to claim 7,
characterised in that
the switching contacts (27, 28) are in series with a bistable relay (26) disposed in the circuit of the motor (2) for reversing its direction of rotation and preferably all the electrical circuit elements (26-28, 32-35) are disposed on a printed circuit board (37) which can be operatively connected not only to the motor terminals and to the contact-operating elements (29) of the output spindle (22, 14) but also to the casing (8).

9. A unit according to any of claims 1 - 8,
characterised in that
the motor (2) can be energised by a number of serially connected single cells (38) and/or accumulators disposed on or in the casing (21),
the accumulators advantageously being either connectable at least intermittently - when the unit is inoperative - to a mains-energised inductive charger or being in permanent charging connection with a photovoltaic element (solar cell).

10. A unit according to any of claims 1 to 9,
characterised in that
the circuit for the motor (2) is adapted to be closed and opened by at least one sensor switch (36) sensitive to environmental influences.

## Revendications

1. Mécanisme de réglage (1) pour l'actionnement de fenêtres, portes ou baies du même genre, en particulier pour l'actionnement des battants de fenêtres, vantaux de portes ou panneaux d'autres ouvertures de baies du même genre, lesquels étant connectés ou pouvant être connectés au moyen d'un arbre de commande rotatif (14) à un mécanisme de réglage (23) relié tout au moins aux battants de fenêtres, vantaux de portes ou panneaux d'autres fermetures de baies du même genre, mécanisme de réglage pour lequel un électromoteur (2) est relié à l'arbre de commande (14) via un démultiplicateur (5,9) dont le taux de réduction est élevé et pour lequel cet électromoteur (2) est présenté comme un moteur à courant continu à haute vitesse et basse tension,
caractérisé en ce que le moteur à courant continu à basse tension comprend une zone de vitesse de rotation comprise entre 83,333 S⁻¹ et 333,333 S⁻¹ [= 5000 T/min. à 20000 T/min.],
en ce que le moteur à courant continu à basse tension comprend un couple de démarrage entre 4,905 mN.m et 147,150 mN.m [= 50g/cm à 1500g/cm],
en ce que le démultiplicateur est un réducteur à engrenages à plusieurs rapports dont le taux de réduction varie entre 400:1 et 20000:1,
et en ce que l'arbre de commande présente un couple de démarrage compris entre 5 N.m et 50 N.m [5 N/m et 50 N/m].

2. Mécanisme de réglage selon la revendication 1,
caractérisé en ce que le moteur à courant continu à basse tension (2) présente un couple de démarrage compris entre 19,62 mN.m et 29,43 mN.m [200 g/cm et 300 g/cm], alors que le couple de l'arbre de commande (14) est réglable entre 10 N.m et 30 N.m [10 N/m et 30 N/m].

3. Mécanisme de réglage selon l'une ou l'autre des revendications 1 et 2,
caractérisé en ce que l'arbre de commande (14) est relié au démultiplicateur (5,9) par un dispositif d'embrayage pouvant être soit embrayé, soit débrayé.

4. Mécanisme de réglage selon une des revendications 1 à 3,
caractérisé en ce que le moteur à courant continu à basse tension (2) est relié au réducteur à engrenages à plusieurs rapports (9) par un réducteur (5) et en ce que les différents rapports d'engrenage (12,13,12a,13a) du réducteur à engrenages à plusieurs rapports (9) reposent sur deux axes parallèles (10 et 11), dont un forme l'arbre de commande (14), mécanisme de réglage dont les différents rapports de transmission (12,13,12a,13a) présentent de préférence entre eux un rapport de réduction concordant, par exemple un rapport de 3:1 et dont conformément à l'invention le rapport final (12a,13a) du réducteur à engrenage à plusieurs rapports (9) est appliqué sur l'arbre de commande (14) via un embrayage (15) commandé par un ressort (16), plus particulièrement un accouplement à griffes (17,18) entraîné dans le sens de l'engagement de l'embrayage.

5. Mécanisme de réglage selon une des revendications 1 à 4,
caractérisé en ce que l'axe du moteur électrique et l'axe du réducteur sont parallèles à l'axe du rapport de départ (12,13) du réducteur à engrenages à plusieurs rapports (9) et sont montés à l'intérieur d'un carter (8), mécanisme de réglage dont le stator de l'électromoteur est maintenu fixé dans le carter (8) au moyen d'une connexion axiale enfichable et dont l'arbre moteur (3) peut également être accouplé au réducteur (5) par une connexion axiale enfichable, mécanisme de réglage dont le pignon d'entraînement (4) du réducteur (5) est fixé de manière avantageuse sur l'arbre de transmission (3) du moteur à courant continu à basse tension (2) et qui peut être embrayé ou débrayé avec le pignon droit (6) du réducteur (5) disposé dans le carter (8) au moyen du montage enfichable.

6. Mécanisme de réglage selon l'une des revendications 1 à 5,
caractérisé en ce que le pignon d'attaque (13a) et le pignon droit (12a) du rapport final (12a,13a) du réducteur à engrenages à plusieurs rapports (9) comprennent une largeur de dent qui correspond à plusieurs fois, par exemple trois fois la largeur de la dent du pignon d'attaque (13) et des pignons droits (12) de tous les autres rapports d'engrenage (12,13).

7. Mécanisme de réglage selon l'une des revendications précédentes 1 à 6,
caractérisé en ce que l'arbre de commande (22,14) d'un dispositif d'actionnement (19) pour armatures de tiges actives ou tiges de commande de fenêtres, portes ou autres baies du même genre est maintenu en connexion fixe avec le levier de commande (20) sur lequel une tige active ou tige de commande peur être coulissée dans le sens longitudinal pour prendre plusieurs, à savoir minimum deux positions de commande différentes, mécanisme de réglage dont le levier de commande (20) peur être pivoté dans une plaque d'appui (21) disposée sur la surface extérieure du profil (25) des battants de fenêtres, vantaux de portes ou panneaux d'autres fermetures de baies du même genre ou du profil (25) des dormants de la fenêtre, des bâtis de la porte ou des dormants de la fermeture de baie en question, et dont le levier de commande s'engrène dans un élément de la commande rotative (23), par exemple dans un pignon, mécanisme de réglage dont l'arbre de commande (22,14) et le levier de commande (20) pouvant être au moins partiellement désaccouplés (15 à 18) sont connectés au démultiplicateur (5,9), mécanisme de réglage dont le démultiplicateur (5,9) est placé dans la plaque d'appui (21) en forme de carter, pour le levier de commande (20), mécanisme de réglage dont la commande du moteur à courant continu à basse tension étant en connexion avec celle du démultiplicateur (5,9) est également logé sur la plaque d'appui (21) pour le levier de commande (20) ou à l'intérieur de celle-ci, et mécanisme de réglage dont l'angle d'orientation de l'arbre de commande (22,14) et du levier de commande (20) par rapport au carter (8,21) est limité à moins de 360°, particulièrement 180° ou 190°, et pour laquelle il est également possible que, à plusieurs positions de l'arbre de commande (22,14), plus particulièrement aux deux positions extrêmes, soient disposés des contacts de commutation de commande électriques (27,28) pour le circuit du moteur à courant continu à basse tension.

8. Mécanisme de réglage selon la revendication 7,
caractérisé en ce que les contacts de commutation de commande électriques (27,28) sont disposés les uns à la suite des autres sous forme de relais bistables (26), disposés afin d'effectuer la commutation de rotation dans le circuit du moteur à courant continu à basse tension (2), et à cet effet, l'ensemble des éléments de circuit (26,27,28,32 à 35) électriques sont disposés de préférence sur une carte de circuit imprimée qui n'est pas seulement connectée aux bornes du moteur à courant continu à basse tension (2) et aux contacts (29) de l'arbre de commande (22,14), mais qui est également raccordable au carter (8).

9. Mécanisme de réglage selon l'une des revendications 1 à 8,
caractérisé en ce que le moteur à courant continu à basse tension (2) peut être alimenté par plusieurs monocellules (38) et/ou accumulateurs qui sont placés sur le carter (21) ou à l'intérieur de celui-ci, mécanisme de réglage dont les accumulateurs peuvent de manière avantageuse être soit connectés au moins temporairement - en position de repos du servomoteur - à un chargeur de batteries alimenté par le réseau, soit être constamment en connexion de chargement avec un élément photovoltaïque - cellule solaire.

10. Mécanisme de réglage selon l'une des revendications 1 à 9,
caractérisé en ce que le circuit pour le moteur à courant continu peut être fermé et ouvert par au moins un détecteur (36) sensible aux influences extérieures.
